# FASCICULE DE BREVET EUROPEEN

(11) **EP 2 598 288 B1**
(45) Date de publication et mention de la délivrance du brevet: **17.09.2014**
(21) Numéro de dépôt: 11735449.8
(22) Date de dépôt: 25.07.2011
(51) Int. Cl.: B24B 53/04, B24B 53/12

(54) **DISPOSITIF D'AVIVAGE DE MEULE DE TRAVAIL ET SON UTILISATION DANS UNE RECTIFIEUSE SANS CENTRE DE PASTILLES DE COMBUSTIBLE NUCLEAIRE**
VORRICHTUNG ZUR KONDITIONIERUNG EINES SCHLEIFRADES UND VERWENDUNG FÜR EINEN SPITZENLOSEN SCHLEIFER FÜR KERNBRENNSTOFFTABLETTEN
DEVICE FOR DRESSING A GRINDING WHEEL, AND USE THEREOF IN A CENTERLESS GRINDER FOR NUCLEAR FUEL PELLETS

(30) Priorité: 27.07.2010 FR 1056137
(43) Date de publication de la demande: 05.06.2013
(73) Titulaire: Areva NC, 75009 Paris (FR)
(72) Inventeur: BENED, José, F-30210 Remoulins (FR); MEDINA, Hervé, F-30150 Saint-Geniès-deComolas (FR)
(74) Mandataire: Ilgart, Jean-Christophe
(86) Numéro de dépôt international: PCT/EP2011/062746
(87) Numéro de publication internationale: WO 2012/013633

(56) Documents cités:
- EP-A2- 0 105 626
- WO-A2-2010/019774
- US-A- 3 122 133
- US-A- 4 098 253

## Description

### DOMAINE TECHNIQUE

L'invention concerne un dispositif et un ensemble d'avivage susceptibles d'aviver une meule de rectification ou meule de travail, à base de grains de diamant.

Elle vise plus particulièrement à améliorer l'efficacité et la fiabilité de l'avivage.

Elle trouve une utilisation particulièrement intéressante dans une rectifieuse sans centre dans laquelle la meule de travail a pour fonction de rectifier le diamètre des pastilles de combustible nucléaire.

### ART ANTÉRIEUR

Le document US312133 montre un dispositif d'avivage selon le préambule de la revendication 1. Le document US4098253 montre un ensemble d'avivage comprenant un bâton de corindon.

La rectification sans centre est un procédé de meulage avantageux connu pour la rectification de pièces cylindriques, en particulier pour les pastilles de combustible nucléaire.

Une rectifieuse sans centre comprend usuellement deux meules dont l'une est une meule d'entraînement, qui sert à la mise en rotation des pastilles sur elles mêmes en les faisant avancer sur un rail de guidage, appelé règle d'enfilade dans le cas des pastilles de combustible nucléaire, et l'autre est une meule de travail et a pour fonction d'usiner, c'est-à-dire rectifier le diamètre des pastilles.

Une meule de travail comprend usuellement à sa périphérie, en tant qu'éléments de meulage, des bandeaux à base de diamants fixés par un liant métallique ou une résine. Dans le cas des meules de travail pour les pastilles de combustible nucléaire, il existe trois types de bandeaux: l'un pour l'ébauche, un autre pour la semi-finition et le dernier pour la finition des pastilles.

L'efficacité de l'usinage de la meule de travail dépend de l'état des diamants et de son encrassement. Pour redonner du mordant à la meule de travail, il est nécessaire de réaliser un avivage à l'aide de bâtons de corindon.

Usuellement, pour les meules de travail dans les rectifieuses sans centre des pastilles de combustible nucléaire, l'avivage est fait à la main. Ainsi, un opérateur insère un bâton de corindon avec un outil par la trappe d'accès à l'arrière d'un bâti dans lequel la rectifieuse est agencée. L'opérateur tente alors de positionner au mieux le bâton de corindon, c'est-à-dire le plus proche de la perpendiculaire à la meule de travail. Un léger effort tributaire de et apporté par la pression manuelle de l'opérateur est ainsi appliqué par le bâton de corindon sur la meule de travail. Tout en appliquant cet effort, l'opérateur tente de déplacer au mieux le bâton de corindon sur toute la largeur de la meule. Pour réaliser une opération d'avivage jugée satisfaisante, l'opérateur pouvait consommer jusqu'à environ dix bâtons de corindon. Cette opération peut comporter en outre un risque important pour l'opérateur ainsi que des risques d'endommagement de la meule de travail par rupture d'un bâton de corindon dans le bâti. L'outil d'avivage de la meule de travail a été développé pour éviter ces risques et améliorer l'avivage.

Par ailleurs, il serait souhaitable d'améliorer encore la qualité d' avivage d'une meule de travail.

Ainsi, le but général de l'invention est l'amélioration de la qualité d'avivage de la meule de travail, et donc des pièces rectifiées, plus particulièrement des pastilles de combustibles nucléaire.

Un but particulier est de réduire les risques encourus par un opérateur en charge de l'avivage manuellement selon l'état de l'art et les risques d'endommagement encourus par la meule de travail.

### EXPOSÉ DE L'INVENTION

Pour ce faire, l'invention a pour objet un dispositif d'avivage d'une meule de travail qui, selon l'invention, comprend essentiellement un fourreau pour maintenir latéralement et guider selon son axe longitudinal un bâton de corindon, un vérin pour appliquer un effort constant de poussée du bâton de corindon contre la meule de travail, des moyens de solidarisation de la tige de vérin à l'extrémité d'un bâton de corindon, et des moyens de guidage linéaire du fourreau pour faire translater le bâton de corindon parallèlement à l'axe de la meule de travail en le maintenant poussé contre celle-ci avec le même effort constant.

Ainsi, le dispositif d'avivage selon l'invention minimise les risques et rend l'avivage plus efficace, plus précis et plus fiable. Le dispositif d'avivage selon l'invention augmente la durée de vie d'une meule de travail et améliore la qualité des pièces rectifiées par celle-ci telles que des pastilles de combustible nucléaire.

Selon un mode de réalisation, le fourreau comprend une rainure ouverte vers le haut et de section transversale à son axe longitudinal en forme de U.

Avantageusement, il est prévu trois galets de guidage du bâton de corindon montés dans le fourreau sensiblement à une même côte longitudinale, deux des galets étant en regard l'un de l'autre et montés chacun sur une branche du U de la rainure et le troisième étant monté sur le haut du U de la rainure., l'espace entre les galets et le fond du U de la rainure étant de dimensions correspondant aux dimensions transversales nominales du bâton de corindon. Les galets facilitent ainsi le guidage du bâton de corindon, réduisent les frottements et assurent une fonction anti-vibration du bâton de corindon dans le fourreau.

Le vérin est de préférence un vérin double-effet pour permettre en outre la mise à distance du bâton de corindon de la meule de travail.

Le vérin est de préférence encore un vérin pneumatique régulé par un détendeur de pression. La pression d'un vérin pneumatique régulée permet de garantir un avivage efficace sans trop de pression sur la meule à aviver.

Les moyens de guidage linéaire sont constitués de préférence par des rails à fonctionnement à sec. Ainsi, dans un environnement de boite à gants, un guidage linéaire de type à sec permet d'éviter la présence d'un modérateur dans la boîte à gants, c'est-à-dire d'éviter d'avoir un risque de criticité supplémentaire et d'éviter la pollution par ledit modérateur des pièces à rectifier, telles que les pastilles de combustible nucléaire.

Le dispositif selon l'invention peut comprendre deux butées de fin de course des moyens de guidage linéaire pour limiter le déplacement du bâton de corindon à la largeur de la meule de travail.

Le dispositif comprend avantageusement un chariot en deux parties pivotantes l'une par rapport à l'autre, la partie inférieure du chariot étant guidée en permanence par les moyens de guidage linéaire, la partie supérieure du chariot pivotant entre une position de repos dans laquelle le fourreau est sensiblement parallèle à l'axe de la meule de travail et une position d'avivage dans laquelle le fourreau est sensiblement perpendiculaire à l'axe de la meule de travail.

Un levier de verrouillage manuel du pivotement de la partie supérieure du chariot peut être prévu.

L'invention concerne également un ensemble d'avivage, destiné à être utilisé pour l'avivage d'une meule de travail, comprenant un bâton de corindon et une pièce, une extrémité de la pièce étant moulée sur la bâton de corindon, la pièce comprenant à l'autre de ses extrémités une gorge formant mortaise adaptée pour loger la tige de vérin du dispositif précédemment décrit, formant tenon en constituant un assemblage à queue d'aronde entre le tenon et la mortaise. Ainsi, avec une telle solidarisation entre le bâton de corindon et le vérin, on peut avoir une mise à distance du bâton de corindon de la meule de travail par le vérin double-effet.

La pièce peut comprendre un pion de préhension pour permettre l'introduction manuelle du bâton de corindon dans le fourreau lorsqu'il est neuf et son enlèvement manuel une fois usé.

L'invention concerne également une rectifieuse sans centre de pièces comprenant une meule d'entraînement pour faire avancer les pièces et une meule de travail agencée en regard de la meule d'entrainement pour rectifier lesdites pièces et un dispositif d'avivage de meule de travail décrit précédemment et agencé à proximité de la meule de travail en regard de celle-ci à l'opposé de la meule d'entraînement.

La rectifieuse sans centre est parfaitement adaptée à la rectification de pastilles de combustible nucléaire.

### BRÈVE DESCRIPTION DES DESSINS

D'autres avantages et caractéristiques ressortiront mieux à la lecture de la description détaillée faite ci-dessous en référence aux figures suivantes parmi lesquelles :
- la figure 1 une vue de dessus d'un dispositif d'avivage selon l'invention dans une configuration installée à proximité d'une meule de travail à aviver avec un bâton de corindon solidarisé,
- la figure 2 est une vue en coupe longitudinale du dispositif selon la figure 1,
- les figures 2A et 2B sont des vues de détail de la figure 2,
- la figure 3 montre un ensemble d'avivage avec un bâton de corindon conforme à l'invention.
- la figure 4 est une vue en perspective d'un dispositif d' avivage selon l'invention implantée dans une rectifieuse sans centre de pastilles de combustible nucléaire dans une boite à gants.

### EXPOSÉ DÉTAILLÉ DE MODES DE RÉALISATION PARTICULIERS

Les termes « inférieur », « supérieur », « en dessous » et « au dessus » sont à considérer dans la configuration installée du dispositif d'avivage 1 et d'un bâton de corindon, c'est-à-dire avec ce dernier sensiblement à l'horizontale.

Le dispositif d'avivage 1 selon l'invention est représenté en configuration installée à proximité d'une meule de travail 2 à aviver.

Tel que représenté, le dispositif 1 est fixé par des vis 21 au bâti 20 supportant la meule de travail.

Le dispositif d'avivage 1 comprend tout d'abord un fourreau 10 pour maintenir latéralement et guider selon son axe longitudinal X un bâton de corindon 3.

Comme représenté, le fourreau 10 comprend une rainure ouverte vers le haut et de section transversale à son axe longitudinal en forme de U.

Comme visible sur la figure 2B, trois galets 100, 101, 102 de guidage du bâton de corindon 3 sont montés dans le fourreau 10 sensiblement à une même côte longitudinale, à son extrémité la plus proche de la meule de travail 2 à aviver. Plus exactement, un galet 100 est monté sur le haut du U de la rainure du fourreau et les deux autres 101, 102 sont en regard l'un de l'autre et montés chacun sur une branche du U de la rainure. L'espace ainsi défini entre les galets 100, 101, 102 et le fond 10A du U de la rainure est de dimensions correspondant aux dimensions transversales nominales du bâton de corindon 3 (figure 2B).

Le dispositif 1 comprend également un vérin pneumatique à double effet 11 pour appliquer un effort constant de poussée du bâton de corindon 3 maintenu et guidé dans le fourreau 10 contre la meule de travail 2.

La solidarisation de la tige 110 de vérin au bâton de corindon 3 est réalisée par un système tenon/mortaise. Plus exactement, il est prévu une pièce intermédiaire de solidarisation 4 entre le bâton de corindon 3 et la tige de vérin 11. Tel qu'illustré de manière plus visible en figure 3, une extrémité 40 de la pièce 4 étant moulée sur la bâton de corindon 3. Cette pièce 4 comprend à l'autre de ses extrémités une gorge 41 formant mortaise adaptée pour loger la tige de vérin 110 formant tenon en constituant un assemblage à queue d'aronde entre le tenon et la mortaise. La pièce 4 intermédiaire comprend en outre un pion de préhension 42 qui permet l'introduction manuelle d'un bâton de corindon 3 neuf dans le fourreau 10 et son enlèvement une fois usé.

Le fourreau 10 et le vérin à double effet 11 sont montés sur la partie supérieure 120 d'un chariot 12.

Ce chariot 12 est en deux parties 120, 121 pivotantes l'une par rapport à l'autre. La partie inférieure 121 du chariot est montée coulissante en permanence sur des rails 13 de guidage linéaire qui sont parallèles à l'axe Y de la meule de travail 2. Le guidage linéaire sert à déplacer le fourreau 10 sur toute la largeur de la meule de travail 2 sans variation de la distance entre le fourreau 10 en position d'avivage et la meule 2. Le guidage réalisé par les rails est de préférence à sec, lorsque l'avivage est réalisé dans un environnement contraignant, telle qu'une boite à gants d'une rectifieuse sans centre de pastilles de combustible nucléaire: on évite ainsi la présence d'un modérateur dans la boîte à gants (un risque de criticité) et la pollution des pastilles.

La partie supérieure 120 du chariot 12 est pivotante entre une position de repos dans laquelle le fourreau 10 est sensiblement parallèle à l'axe Y de la meule de travail 2 et une position d' avivage telle que montrée en figures 1, 2, 3 dans laquelle le fourreau 10 est sensiblement perpendiculaire à l'axe Y de la meule de travail 2. Ainsi, dans le mode de réalisation illustré, le fourreau 10 peut pivoter d'un angle de 90°.

En d'autres termes, avec le dispositif d'avivage, on peut faire prendre deux positions à la partie outil, à proprement parler, du dispositif d'avivage constituée par le fourreau 10 et le vérin double effet 11 :
- la position de repos, dans laquelle l'axe du fourreau X et l'axe de la meule Y de travail 2 sont parallèles : cette position est utilisée lors du changement de bâtons de corindon usés,
- la position d'avivage, dans laquelle l'axe du fourreau X et l'axe Y de la meule de travail 2 sont perpendiculaires.

Le pivotement entre les deux parties 120, 121 du chariot 12 est verrouillé par le serrage d'un levier de verrouillage 14. Ce levier de verrouillage 14 comporte une vis 140 fixée sur la partie supérieure 120 du chariot 12 et une poignée indexable qui assure le maintien en position dans chacune des deux positions (repos et avivage) de la partie outil 10, 11. La partie outil 10, 11 pivote par desserrage du levier de verrouillage 14 et donc de la vis 140 puis par coulissement de celle-ci dans une ouverture 1200 réalisée sur la partie supérieure 120 du chariot 12. L'ouverture 1200 a une longueur angulaire de 90°, ce qui permet d'assurer la rotation de 0° (position de repos) à 90° (position d'avivage) à la partie outil 10, 11.

Ainsi, avec les rails de guidage 13 agencés parallèlement à l'axe Y de la meule de travail 2 et la partie outil 10, 11 pivotée dans sa position d'avivage, le fourreau 10 est guidé linéairement à la perpendiculaire de la meule de travail et sur toute sa largeur : le bâton de corindon 3 est de fait translaté parallèlement à la meule de travail 2 et est maintenu poussé contre celle-ci avec l'effort constant du vérin 11 lors d'une opération d'avivage.

Des vis non décrites sont fixées de chaque coté du chariot inférieur 121 et ont pour fonction de régler le déplacement de la partie outil 10, 11 du dispositif 1 par rapport à la meule de travail 2, ce qui garantit qu'un bâton de corindon 3 ne dépasse pas le bord de la meule de travail 2 à aviver.

En figure 3, on a représenté un ensemble d'avivage qui est constitué au préalable de son montage dans la partie outil 10, 11 et au préalable de l'opération d'avivage proprement dite: cet ensemble comprend un bâton de corindon 3 et la pièce 4 dans laquelle le bâton 3 est ajusté avec serrage à l'extrémité 40. Cette pièce 4 peut être moulée sur le bâton de corindon 3. Cette pièce 4 comprend à son autre extrémité une gorge 41 permettant la solidarisation avec la tige 110 de vérin 11 selon l'assemblage tenon/mortaise mentionné ci-dessus. Enfin, un pion de préhension 42 est prévu pour permettre l'insertion manuelle d'un bâton de corindon neuf dans la rainure du fourreau 10 et son enlèvement une fois usé. Le pion 42 peut par exemple être emmanché collé dans la pièce 4.

En figure 4, est représenté en perspective un dispositif d'avivage 1 selon l'invention tel qu' il est agencé dans une rectifieuse 5 sans centre de pastilles de combustible nucléaire elle-même agencée dans une boite à gants. Plus exactement, la rectifieuse sans centre 5 comprend une meule d' entraînement 6 pour faire avancer les pastilles par rotation sur elles-mêmes et une meule de travail 2 agencée en regard de la meule d'entraînement 6 pour rectifier les pastilles de combustible nucléaire. Le dispositif d'avivage 1 selon l'invention est agencé à proximité de la meule de travail 2 en regard de celle-ci à l'opposé de la meule d'entraînement 6.

La meule de travail 2 est ici confinée par un capotage 22. La boite à gants comprend une trappe d'accès (non représentée) destinée usuellement à l'accès à la meule de travail. Le dispositif d'avivage 1 est agencé devant la fenêtre d'accès à la meule : un opérateur, avec les mains dans les gants de la boîte à gants, peut ainsi avoir accès par la trappe au levier 14 de verrouillage manuel, à la partie outil 10, 11 du dispositif ou à tout autre élément de ce dernier.

Bien que décrite en référence à l'application dans une rectifieuse sans centre pour la rectification de pastilles de combustible nucléaire, on peut envisager l'utilisation du dispositif d'avivage pour toutes applications qui nécessitent un avivage fiable et efficace de meules de travail.

Le dispositif selon l'invention qui vient d'être décrit peut en outre utiliser d'autres matériaux que le corindon pour aviver les meules de travail. Il peut s'agir de tout matériau de dureté équivalente au corindon et susceptible d'aviver une meule à base de grains de diamant, tel qu'un abrasif à base d'oxyde d'aluminium, de carbure de silicium ou de quartz.

## Revendications

1. Dispositif d'avivage (1) de meule de travail (2), comprenant un fourreau (10) pour maintenir latéralement et guider selon son axe longitudinal (X) un bâton d'avivage (3), un vérin (11) pour appliquer un effort constant de poussée du bâton d'avivage (3) maintenu et guidé dans le fourreau (10) contre la meule de travail (2), des moyens de guidage linéaire (13) du fourreau (10) pour faire translater le bâton d'avivage (3) parallèlement à l'axe (Y) de la meule de travail (2) en le maintenant poussé contre celle-ci avec l'effort constant, **caractérisé en ce que** le bâton d'avivage (3) est un bâton de corindon et **en ce que** le dispositif d'avivage comprend des moyens de solidarisation (4, 40, 41) de la tige de vérin (110) à l'extrémité du bâton d'avivage (3).

2. Dispositif d'avivage (1) de meule de travail (2) selon la revendication 1, dans lequel le fourreau (10) comprend une rainure ouverte vers le haut et de section transversale à son axe longitudinal en forme de U.

3. Dispositif d'avivage (1) de meule de travail (2) selon la revendication 2, comprenant trois galets (100, 101, 102) de guidage du bâton d'avivage (3) montés dans le fourreau (10) sensiblement à une même côte longitudinale, deux (101, 102) des galets (100, 101, 102) étant en regard l'un de l'autre et montés chacun sur une branche du U de la rainure et le troisième (100) étant monté sur le haut du U de la rainure, l'espace entre les galets (100, 101, 102) et le fond du U de la rainure étant de dimensions correspondant aux dimensions transversales nominales du bâton d'avivage (3).

4. Dispositif d'avivage (1) de meule de travail (2) selon l'une des revendications précédentes, dans lequel le vérin (11) est un vérin double-effet.

5. Dispositif d'avivage (1) de meule de travail (2) selon l'une des revendications précédentes, dans lequel le vérin (11) est un vérin pneumatique régulé par un détendeur de pression.

6. Dispositif d'avivage (1) de meule de travail (2) selon l'une des revendications précédentes, dans lequel les moyens de guidage linéaire sont constitués par des rails (13) à fonctionnement à sec.

7. Dispositif d'avivage de meule de travail (2) selon l'une des revendications précédentes, comprenant deux butées de fin de course des moyens de guidage linéaire (13) pour limiter le déplacement du bâton d'avivage (3) à la largeur de la meule de travail (2).

8. Dispositif d'avivage (1) de meule de travail (2) selon l'une des revendications précédentes, comprenant un chariot (12) en deux parties (120, 121) pivotantes l'une par rapport à l'autre, la partie inférieure (121) du chariot (12) étant guidée en permanence par les moyens de guidage linéaire (13), la partie supérieure (120) du chariot (12) pivotant entre une position de repos dans laquelle le fourreau (10) est sensiblement parallèle à l'axe (Y) de la meule de travail (2) et une position d'avivage dans laquelle le fourreau (10) est sensiblement perpendiculaire à l'axe (Y) de la meule de travail (2).

9. Dispositif d'avivage (1) de meule de travail selon la revendication 8, comprenant un levier de verrouillage (14) manuel du pivotement de la partie supérieure (120) du chariot (12).

10. Ensemble d'avivage, destiné à être utilisé pour l'avivage d'une meule de travail (2), comprenant un bâton de corindon (3) et une pièce (4), **caractérisé en ce qu'**une extrémité (40) de la pièce (4) est moulée sur le bâton de corindon (3), la pièce (4) comprenant à l'autre de ses extrémités une gorge (41) formant mortaise adaptée pour loger la tige de vérin (11) du dispositif selon l'une des revendications précédentes, formant tenon en constituant un assemblage à queue d'aronde entre le tenon et la mortaise.

11. Ensemble d'avivage selon la revendication 10, dans lequel la pièce (4) comprend un pion de préhension (42).

12. Rectifieuse sans centre (5) de pièces comprenant une meule d'entraînement (6) pour faire avancer les pièces et une meule de travail (2) agencée en regard de la meule d'entraînement (6) pour rectifier lesdites pièces et un dispositif d'avivage (1) de meule de travail selon l'une des revendications 1 à 9 et agencé à proximité de la meule de travail (2) en regard de celle-ci à l'opposé de la meule d'entraînement (6).

13. Rectifieuse sans centre (5) selon la revendication 12, adaptée à la rectification de pastilles de combustible nucléaire.

## Patentansprüche

1. Vorrichtung (1) zur gründlichen Politur einer Schleifscheibe (2), welche ein Gehäuse bzw. eine Ummantelung (10) zum seitlichen Halt eines Politurstabs (3) und zur Führung gemäß der Längsachse (X), einen Zylinder (11) zur Aufbringung einer konstanten Schubkraft auf den Politurstab (3), welcher in dem Gehäuse (10) gegen die Schleifscheibe (2) gehalten und geführt wird, und Mittel (13) zur linearen Führung des Gehäuses bzw. der Ummantelung (10) aufweist, um den Politurstab (3) parallel zur Achse (Y) der Schleifscheibe (2) zu verschieben, indem er eine konstante Schubkraft auf diese beibehält, **dadurch gekennzeichnet, dass** der Politurstab (3) ein Stab aus Korund ist und dass die Politurvorrichtung Mittel (4, 40, 41) zur Verbindung der Zylinderstange (110) mit dem Ende des Politurstabs (3) aufweist.

2. Vorrichtung (1) zur gründlichen Politur einer Schleifscheibe (2) nach Anspruch 1, in welcher das Gehäuse bzw. die Ummantelung (10) eine nach oben geöffnete Nut und einen U-förmigen Querschnitt zur Längsachse aufweist.

3. Vorrichtung (1) zur gründlichen Politur einer Schleifscheibe (2) nach Anspruch 2, welche drei Laufräder (100, 101,102) zur Führung des Politurstabs (3) aufweist, welche in dem Gehäuse (10) im Wesentlichen an einer selben Längsseite befestigt sind, wobei zwei (101, 102) der Laufräder (100, 101, 102) gegenüber voneinander liegen und jeweils auf einem Schenkel der U-förmigen Nut befestigt sind und das dritte Laufrad (100) auf der Oberseite der U-förmigen Nut befestigt ist, wobei der Raum zwischen den Laufrädern (100, 101, 102) und dem Boden der U-förmigen Nut eine Abmessung aufweist, welche der nominalen Querabmessung des Politurstabs (3) entspricht.

4. Vorrichtung (1) zur gründlichen Politur einer Schleifscheibe (2) nach einem der vorhergehenen Ansprüche, in welcher der Zylinder (11) ein doppeltwirkender Zylinder ist.

5. Vorrichtung (1) zur gründlichen Politur einer Schleifscheibe (2) nach einem der vorhergehenden Ansprüche, in welcher der Zylinder (11) ein Pneumatikzylinder ist, welcher von einem Druckminderer geregelt wird.

6. Vorrichtung (1) zur gründlichen Politur einer Schleifscheibe (2) nach einem der vorhergehenden Ansprüche, in welcher die Mittel zur linearen Führung durch Schienen (13) im Trockenlauf gebildet werden.

7. Vorrichtung (1) zur gründlichen Politur einer Schleifscheibe (2) nach einem der vorhergehenden Ansprüche, welche zwei Anschläge bzw. Endbegrenzungen des Verlaufs der linearen Führungsmittel (13) aufweist, um die Verlagerung des Politurstabs (3) zur Breite der Schleifscheibe (2) zu begrenzen.

8. Vorrichtung (1) zur gründlichen Politur einer Schleifscheibe (2) nach einem der vorhergehenden Ansprüche, welche einen Laufwagen bzw. Schlitten (12) aus zwei zueinander verschwenkbaren Teilen (120, 121) aufweist, wobei der untere Teil (121) des Laufwagens bzw. Schlittens (12) permanent mit Hilfe der linearen Führungsmittel (13) geführt wird, wobei der obere Teil (120) des Laufwagens bzw. Schlittens (12) zwischen einer Ruhestellung, in welcher das Gehäuse bzw. die Ummantelung (10) im Wesentlichen parallel zur Achse (Y) der Schleifscheibe (2) ist, und einer Politurstellung schwenkt, in welcher das Gehäuse bzw. die Ummantelung (10) im Wesentlichen senkrecht zur Achse (Y) der Schleifscheibe (2) ist.

9. Vorrichtung (1) zur gründlichen Politur einer Schleifscheibe nach Anspruch 8, welche einen manuellenVerriegelungshebel (14) zum Schwenken des oberen Teils (120) des Laufwagens bzw. Schlittens (12) aufweist.

10. Politureinheit, welche dazu bestimmt ist, zur Politur einer Schleifscheibe (2) verwendet zu werden, wobei die Einheit einen Stab (3) aus Korund sowie ein Teil bzw. Stück (4) aufweist, **dadurch gekennzeichnet, dass** ein Ende (40) des Teils bzw. Stücks (4) eng an dem Korundstab (3) anliegt, wobei das Teil bzw. Stück (4) an seinem anderen Ende eine ein Zapfenloch bildende Einschnürung (41) aufweist, welche zur Aufnahme der Zylinderstange (11) der Vorrichtung gemäß einem der vorhergehenden Ansprüche angepasst ist, wobei die Zylinderstange einen Zapfen bildet, wodurch der Zapfen und das Zapfenloch eine Schwalbenschwanzverbindung bilden.

11. Politureinheit nach Anspruch 10, in welcher das Teil bzw. Stück (4) einen Greifzapfen (42) aufweist.

12. Spitzenlose Schleifmaschine (5) für Schleifgut, welche eine Antriebsscheibe (6) für die Zuführung des Schleifguts sowie eine Schleifscheibe (2) aufweist, welche gegenüber der Antriebsscheibe (6) zum Schleifen des Schleifguts angeordnet ist, sowie eine Vorrichtung (1) zur gründlichen Politur der Schleifscheibe nach einem der Ansprüche 1 bis 9, welche in der Nähe der Schleifscheibe (2) gegenüber dieser entgegengesetzt zur Antriebsscheibe (6) angeordnet ist.

13. Spitzenlose Schleifmaschine (5) nach Anspruch 12, welche zum Schleifen von Kernbrennstofftabletten angepasst ist.

## Claims

1. Device (1) for dressing a grinding wheel (2), comprising a sleeve (10) to hold a dressing rod (3) in position laterally and guide it along its longitudinal X axis, a ram (11) to apply a constant thrust force to the dressing rod held in position and guided in the sleeve in contact with the grinding wheel, linear guide means (13) for the sleeve (10) for translating the dressing rod parallel to the axis (Y) of the grinding wheel while keeping the rod pressed against the grinding wheel with a constant force, **characterized in that** the dressing rod (3) is a corundum rod and **in that** the dressing device comprises means (4, 40, 41) for connecting a ram shaft (110) to the end of the corundum rod (3).

2. Device (1) for dressing a grinding wheel (2) according to claim 1, in which the sleeve (10) comprises a groove open at the top and with a U-shaped cross-section transverse to its longitudinal axis.

3. Device (1) for dressing a grinding wheel (2) according to claim 2, comprising three guide rollers (100, 101, 102) for guiding the dressing rod (3), fitted in the sleeve (10) approximately at the same longitudinal distance, two (101, 102) of the rollers (100, 101, 102) being fitted facing each other on one leg of the U of the groove and the third (100) being fitted at the top of the U of the groove, the dimensions of the space between the rollers (100, 101, 102) and the bottom of the U of the groove corresponding to nominal transverse dimensions of the dressing rod (3).

4. Device (1) for dressing a grinding wheel (2) according to one of the previous claims, in which the ram (11) is a double-acting ram.

5. Device (1) for dressing a grinding wheel (2) according to one of the previous claims, in which the ram (11) is a pneumatic ram regulated by a pressure reducer.

6. Device (1) for dressing a grinding wheel (2) according to one of the previous claims, in which the linear guidance means are composed of rails (13) that function dry.

7. Device for dressing a grinding wheel (2) according to one of the previous claims, comprising two limit stops of the linear guide means (13) to limit the displacement of the dressing rod (3) to the width of the grinding wheel (2).

8. Device (1) for dressing a grinding wheel (2) according to one of the previous claims, comprising a carriage (12) in two parts (120, 121) pivoting relative to each other, the lower part (121) of the carriage (12) being permanently guided by the linear guidance means (13), the upper part (120) of the carriage (12) pivoting between a rest position in which the sleeve (10) is approximately parallel to the axis (Y) of the grinding wheel (2) and a dressing position in which the sleeve (10) is approximately perpendicular to the axis (Y) of the grinding wheel (2).

9. Device (1) for dressing a grinding wheel according to claim 8, comprising a manual locking lever (14) for pivoting the upper part (120) of the carriage (12).

10. Dressing assembly used for dressing a grinding wheel (2), comprising a corundum rod (3) and a part (4), **characterized in that** one end (40) of the part (4) is moulded onto the corundum rod (3), the other end of the part (4) comprising a groove (41) forming a mortise adapted to house the shaft of the ram (11) of the device according to one of the previous claims, forming a tenon and making a dovetail assembly between the tenon and the mortise.

11. Dressing assembly according to claim 10, in which the part (4) comprises a gripping pin (42).

12. Centreless grinder (5) for parts comprising a drive wheel (6) to advance the parts and a grinding wheel (2) arranged facing the drive wheel (6) to grind said parts and a dressing device (1) for the grinding wheel (2) according to any one of claims 1 to 9 and located close to the grinding wheel and facing it opposite the drive wheel (6).

13. Centreless grinder (5) according to claim 12, suited for grinding of nuclear fuel pellets.
